# EUROPÄISCHE PATENTSCHRIFT

(11) **EP 1 163 431 B1**
(45) Veröffentlichungstag und Bekanntmachung des Hinweises auf die Patenterteilung: **26.11.2003**
(21) Anmeldenummer: 00991568.7
(22) Anmeldetag: 29.12.2000
(51) Int. Cl.: F01N 3/08, F02D 41/02

(54) **VERFAHREN ZUM BETRIEB EINES NOx-SPEICHERKATALYSATORS BEI BRENNKRAFTMASCHINEN**
METHOD FOR OPERATION OF A NOx STORAGE CATALYST IN INTERNAL COMBUSTION ENGINES
DISPOSITIF D'UTILISATION D'UN CATALYSEUR A ACCUMULATEUR DE NOx DANS DES MOTEURS A COMBUSTION INTERNE

(30) Priorität: 29.12.1999 DE 19963624
(43) Veröffentlichungstag der Anmeldung: 19.12.2001
(73) Patentinhaber: ROBERT BOSCH GMBH, 70442 Stuttgart (DE)
(72) Erfinder: POLACH, Wilhelm, 71696 Möglingen (DE); HUPFELD, Bernd, 38518 Gifhorn (DE); WAHL, Thomas, 75172 Pforzheim (DE); BRENNER, Frank, 71686 Remseck (DE)
(86) Internationale Anmeldenummer: DE0004635
(87) Internationale Veröffentlichungsnummer: WO01049985

(56) Entgegenhaltungen:
- EP-A- 0 690 213
- DE-A- 19 739 848
- DE-A- 19 755 600
- DE-C- 19 830 829

## Beschreibung

### Stand der Technik

Die Erfindung betrifft den Betrieb eines NOx-Speicherkatalysators bei Brennkraftmaschinen, die mit einem mageren Kraftstoff/Luft-Gemisch betrieben werden. Beispiele solcher Brennkraftmaschinen sind mager betriebene Ottomotoren oder Dieselmotoren.

Bei der Verbrennung magerer Kraftstoff/Luft-Gemische kommen zur Abgasnachbehandlung NOx-Speicherkatalysatoren zum Einsatz, welche die im mageren Motorbetrieb emittierten Stickoxide in einer ersten Betriebsphase speichern, deren Länge in der Größenordnung von Minuten liegt. In einer zweiten kürzeren Betriebsphase, deren Länge im Sekundenbereich liegt, erfolgt eine Entleerung des Speichers durch Zufuhr von Abgas mit Reduktionsmittel zu dem Speicherkatalysator.

Die Speicherfähigkeit des NOx-Katalysators ist beladungsabhängig und nimmt kontinuierlich ab. Dauert die erste Phase zu lange, kommt es zu unerwünschten Stickoxidemissionen. Eine zu lang andauernde zweite Phase hat erhöhte HC- und CO-Emissionen zur Folge.

Es besteht daher das Problem, den Wechsel zwischen beiden Phasen so vorzunehmen, daß weder erhöhte NOx- noch HC- und CO-Emissionen auftreten.

In diesem Zusammenhang ist es aus der DE 197 398 48 bekannt, den jeweiligen Grad der Füllung des NOx-Speichers mit NOx zu modellieren. Dabei wird der NOx-Eintrag in den Speicher aus Betriebsarten des Motors wie Ansaugluftmassenstrom und Gemischzusammensetzung bestimmt. Ist ein bestimmter Füllungsgrad erreicht, wird von der ersten Phase in die zweite Phase gewechselt. Der in der zweiten Phase abnehmende Füllungsgrad wird ebenfalls modelliert oder es erfolgt eine Beendigung der zweiten Phase dann, wenn eine Abgassonde hinter dem Speicherkatalysator eine vollständige Regenerierung signalisiert.

Die Modellierung in einer oder beiden Phasen erfordert einen sehr hohen rechnerischen Aufwand und stellt damit hohe Anforderungen an die Motorsteuerung. Darüber hinaus wird der Katalysator durch Alterungsprozesse in seinem Speicher- und Konvertierungsverhalten verändert.

Bei manchen Fahrzeuganwendungen, speziell bei Dieselfahrzeugen mit NOx-Katalysator wird die Regenerierung vorzugsweise durch das Einspritzen von Kraftstoff in den Abgasstrang vor den Katalysator erreicht. In dieser Variante ist der Übergang von mager nach fett und die gesamte Regenerierphase besonders kritisch, da die variierenden Strömungsverhältnisse die passende Dosierung zur Erzeugung einer homogenen Reduktionsmittelverteilung im Abgas vor dem Speicherkatalysator erschweren. Unter den wechselnden Strömungsverhältnissen im Abgas erscheint diese Übergangsphase mit sinnvollem Aufwand nicht modellierbar zu sein.

Vor diesem Hintergrund betrifft die Erfindung das Problem, den Wechsel zwischen beiden Phasen zu steuern.

Dieses Problem wird durch die Merkmalskombination des Anspruchs gelöst.

### Vorteile

Ein Vorteil der Erfindung liegt in den wesentlich einheitlicheren Bedingungen der Regenerierphase.

Als weiterer Vorteil ergibt sich ein deutlich verringerter Rechenaufwand bei der Steuerung der Beladung und Regenerierung des Katalysators..

Als weiterer Vorteil ergibt sich eine einfache Möglichkeit zur Überprüfung des Abgasbehandlungssystems sowie in der verfahrensbedingten Anpassung der Steuerstrategie an ein bspw. durch Alterung verursachtes Katalysatorverhalten.

Im folgenden wird ein Ausführungsbeispiel der Erfindung näher erläutert.

Figur 1 zeigt das technische Umfeld, in dem die Erfindung ihre Wirkung entfaltet. Fig. 2 stellt zeitliche Verläufe verschiedener Signale dar. Fig3 zeigt eine abgewandelte Struktur zur Realisierung der Erfindung und Fig. 4 zeigt ein Ausführungsbeispiel in Form eines Flußdiagramms.

Im einzelnen zeigt Figur 1 einen Verbrennungsmotor 1 mit einem NOx-Speicher-Katalysator 2, Abgassonden 3 und 4, einem Steuergerät 5, einem Kraftstoffzumeßmittel 6, sowie verschiedenen Sensoren 7, 8, 9 für Last L und Drehzahl n sowie ggf. weitere Betriebsparameter des Verbrennungsmotors wie Temperaturen, Drosselklappenstellung etc..

Aus den genannten und ggf. weiteren Eingangssignalen bildet das Steuergerät u.a. Kraftstoffzumeßsignale, mit denen das Kraftstoffzumeßmittel 6 angesteuert wird. Das Kraftstoffzumeßmittel 6 kann sowohl für eine sogenannte Saugrohreinspritzung als auch für eine Benzindirekteinspritzung in die Brennräume 1a der einzelnen Zylinder ausgestaltet sein. Die Variation der Gemischzusammensetzung kann über eine Veränderung der Einspritzimpulsbreiten erfolgen, mit denen das Kraftstoffzumeßmittel angesteuert wird. Der Kern des erfindungsgemäßen Verfahrens betrifft in diesem Umfeld in erster Linie das Steuergerät 5 und die hinter dem Katalysator angeordnete Abgassonde 4.

Fig. 2 stellt in Fig. 2a den Wechsel in der Gemischzusammensetzung Lambda vor dem Katalysator (Linie 2a) in Verbindung mit dem Signal US der hinteren Abgassonde 4 (Linie 2b) und dem NOx-Konzentration (Linie 2c) hinter dem Katalysator dar. Die hintere Abgassonde kann beispielsweise als Sauerstoffmeßfühler, als Kohlenwasserstoffsensor (HC-Sensor, als Kohlendioxidsensor (CO-Sensor) oder als Stickoxidsensor realisiert sein. Dargestellt ist das Signal eines Sauerstoffsensors, der bei Sauerstoffmangel einen hohen Signalpegel und bei Sauerstoffüberschuß einen niedrigen Signalpegel liefert.

In einer ersten Phase Phl von t = 0 bis t = 60 wird der Motor mit Lambda größer als Eins, d.h. mit Luftüberschuß betrieben. Der niedrige Signalpegel der hinteren Sonde (Linie 2b) zeigt an, daß auch hinter dem Katalysator Luft- bzw. Sauerstoffüberschuß herrscht. Zum Zeitpunkt t = 60 wird die Gemischzusammensetzung von Lambda größer Eins auf Lambda kleiner Eins, also Sauerstoffmangel umgesteuert. Kurz danach, etwa zum Zeitpunkt t = 62 reagiert der hintere Sensor 4 auf den Sauerstoffmangel mit einem Anstieg seines Signals vom niedrigen auf den hohen Pegel.

Wie aus Fig. 2 ersichtlich ist, kann der Zeitpunkt t = 62 bspw. durch eine Schwellwertüberschreitung des Signals der hinteren Sonde bestimmt werden.

Die dargestellte Änderung der Gemischzusammensetzung führt dazu, daß der Verbrennungsmotor Kohlenwasserstoffe und Kohlenmonoxid als Reduktionsmittel emittiert. Alternativ zur Emission von reduzierend wirkenden Abgaskomponenten kann das Reduktionsmittel auch aus einem Vorratstank 11 über ein vom Steuergerät 5 angesteuertes Ventil 12 dem Abgas vor dem Katalysator zugeführt werden. Der Motor kann dann durchgehend mit magerem Gemisch betrieben werden.

Eine entsprechende Abwandlung der Struktur der Fig. 1 ist in Fig. 3 dargestellt.

Bei dem erfindungsgemäßen Verfahren wird die Regenerierphase nicht rechnerisch modelliert und damit variabel gehalten. Statt dessen wird jeweils zur Regenerierung eine vorbestimmte, konstante Masse an Kraftstoff in den Abgasstrang vor den Katalysator eingebracht. Die Einspeicherphase wird dann in ihrer Dauer an die Regenerierphase angepaßt. Fehlanpassungen werden durch eine hinter dem Katalysator angeordnete Abgassonde festgestellt und durch Beeinflussung der Länge der Einspeicherphase verringert. Dazu wird die Einspeicherphase verkürzt, wenn eine Abgassonde gegen Ende der Regenerierphase keine ausreichende Änderung der Konzentration einer Abgaskomponente signalisiert. Tritt eine solche Änderung dagegen zu früh auf, wird die Einspeicherphase verlängert.

Der Vorteil der wesentlich einheitlicheren Bedingungen der Regenerierphase ergibt sich dann dadurch, daß nur noch der Massenstrom des einzuspritzenden Kraftstoffes an den Abgasmassenstrom angepaßt werden muß, um ein fettes Abgas mit einem bestimmten gewünschten Lambdawert zu generieren.

Der Vorteil eines deutlich verringerten Rechenaufwandes ergibt sich durch den möglichen Verzicht auf eine Modellierung einer zur vollständigen Regenerierung des NOx-Speichers notwendigen Gesamtkraftstoffmasse.

Der weitere Vorteil einer einfachen Möglichkeit zur Überprüfung des Abgasbehandlungssystems ergibt sich wie folgt: Weichen die Einspeicherzeiten, die sich bei der Durchführung des erfindungsgemäßen Verfahrens einstellen, zu sehr von plausiblen vorgegebenen Werten ab, so liegt eine Fehlfunktion vor.

Der weitere Vorteil der verfahrensbedingten Anpassung der Steuerstrategie an ein bspw. durch Alterung verursachtes Katalysatorverhalten ergibt sich wie folgt: Übersteigt die in der Einspeicherphase in den NOx-Speicher einzuspeichernde Menge dessen alterungsbedingt abnehmende Speicherfähgkeit, wird dies durch eine Reaktion der Abgassonde in der nachfolgenden Regenerierphase bemerkt und bei der Steuerstrategie berücksichtigt.

Ein Ausführungsbeispiel eines erfindungsgemäßen Verfahrens ist in der Fig. 4 dargestellt.

Schritt 1 repräsentiert einen Motorbetrieb mit magerem Gemisch. Das in dieser Betriebsphase vom Motor emittierte NOx wird vom Speicherkatalysator aufgenommen.

Der Grad der Füllung des Speicherkatalysators wird im Schritt 2 aus Betriebsparametern des Motors berechnet, wie es beispielsweise aus der DE 1 97 398 48 bekannt ist.

Erreicht der Grad der Füllung einen Schwellenwert SW-NOx, löst das Steuergerät eine Regeneration des Speicherkatalysators aus. Dies ist in den Schritten 3 und 4 dargestellt.

Erfindungswesentlich ist, das dies mit einer vorbestimmten Reduktionsmittelmasse geschieht. Die vorbestimmte Reduktionsmittelmasse kann im Ausführungsbeispiel der Fig. 3 aus dem Tank 11 über das steuerbare Ventil 12 in das Abgas vor den Speicherkatalysator dosiert werden. Im Ausführungsbeispiel der Fig. 2 wird die vorbestimmte Reduktionsmittelmasse im Abgas durch einen fetten Motorbetrieb erzeugt. Beispielsweise können alle für den normalen Motorbetrieb mit magerem Gemisch bestimmten Kraftstoffzumeßsignale in vorbestimmter Weise solange vergrößert werden, bis die Summe der Vergrößerungen der Kraftstoffzumeßsignale der gewünschten, für die Regeneration vorbestimmten Kraftstoffmasse entspricht.

Wenn diese Kraftstoff oder Reduktionsmittelmasse zudosiert worden ist, erfolgt wieder Magerbetrieb. Gegen Ende der Regenerationsphase wird die Reaktion der hinteren Sonde 4 auf die Regeneration ausgewertet. Wenn die hintere Sonde ein Sauerstoffmeßfühler ist, kann ihr Signal US mit einem Schwellenwert verglichen werden (Schritt 5).

Wenn das Signal die Schwelle nicht erreicht, bedeutet dies, das am Ende der Regeneration noch kein Sauerstoffmangel hinter dem Katalysator entstanden ist. Die Reduktionsmittelmenge hat dann nicht zur vollständigen Regenerierung des NOx-Speicherkatalysators ausgereicht. Als Folge wird - anders als beim Stand der Technik - nicht die Reduktionsmittelmenge erhöht, sondern die Einspeicherphase verkürzt. Das dargestellte Beispiel erreicht die Verkürzung durch eine Verringerung des Schwellenwertes SW-NOx im Schritt 6. Fällt die Reaktion der hinteren Sonde dagegen zu stark aus, was beispielsweise durch eine Überschreitung des Schwellenwertes im Schritt 5 festgestellt werden kann, erfolgt im Schritt 7 eine Verlängerung der Einspeicherphase durch eine Vergrößerung des Schwellenwertes SW-NOx.

## Patentansprüche

1. Verfahren zur Regeneration eines NOx-Speicherkatalysators (2) im Abgas von Brennkraftmaschinen (1), der bei Sauerstoffüberschuss im Abgas in einer Einspeicherphase NOx aus dem Abgas aufnimmt und der in einer Regenerationsphase bei Sauerstoffmangel im Abgas durch Abgabe von Stickstoff regeneriert wird, bei dem abwechselnd zwischen Einspeicherphasen und Regenerationsphasen umgesteuert wird und bei dem eine hinter dem NOx-Speicherkatalysator (2) angeordnete Abgassonde (4) eine vollständige Regeneration des NOx-Speicherkatalysators (2) signalisiert, **dadurch gekennzeichnet, dass** der Sauerstoffmangel im Abgas zur Regeneration des Speicherkatalysators (2) durch eine bestimmte, konstant zu haltende Masse an Kraftstoff im Abgas vor dem NOx-Speicherkatalysator (2) erzeugt wird und dass die Abgassonde (4) die Länge der NOx-Einspeicherphase beeinflusst, derart, dass die Einspeicherphase verkürzt wird, wenn die Abgassonde (4) gegen Ende der Regenerierphase keine ausreichende Änderung der Konzentration einer Abgaskomponente signalisiert oder dass die Einspeicherphase verlängert wird, wenn die Abgassonde (4) die Änderung der Konzentration der Abgaskomponente zu früh signalisiert.

## Claims

1. Method for the regeneration of an NOx storage catalytic converter (2) in the exhaust gas from internal combustion engines (1) which, when there is an excess of oxygen in the exhaust gas in a storage phase, takes up NOx from the exhaust gas and which, in a regeneration phase when there is a deficit of oxygen in the exhaust gas, is regenerated by releasing nitrogen, which method involves switching alternately between storage phases and regeneration phases and in which method an exhaust-gas sensor (4) arranged downstream of the NOx storage catalytic converter (2) signals complete regeneration of the NOx storage catalytic converter (2), **characterized in that** the deficit of oxygen in the exhaust gas for regeneration of the storage catalytic converter (2) is generated by a defined mass of fuel, which is to be kept constant, in the exhaust gas upstream of the NOx storage catalytic converter (2), and **in that** the exhaust-gas sensor (4) influences the length of the NOx storage phase in such a manner that the storage phase is shortened if the exhaust-gas sensor (4), towards the end of the regeneration phase, does not signal a sufficient change in the concentration of an exhaust-gas component or in such a manner that the storage phase is lengthened if the exhaust-gas sensor (4) signals the change in the concentration of the exhaust-gas component prematurely.

## Revendications

1. Procédé de régénération d'un catalyseur accumulateur NOₓ (2) pour les gaz d'échappement de moteurs à combustion interne (1) selon lequel en cas d'excédent d'oxygène dans les gaz d'échappement, le catalyseur absorbe le composant NOₓ des gaz d'échappement pendant une phase d'accumulation et dans une phase de régénération, en cas de manque d'oxygène dans les gaz d'échappement, il se régénère par l'émission d'azote, selon lequel
on commute alternativement entre les phases d'accumulation et les phases de régénération et
une sonde de gaz d'échappement (4) installée en aval du catalyseur accumulateur NOₓ (2) signale une régénération complète du catalyseur accumulateur (2)
**caractérisé en ce que**
on génère le manque d'oxygène dans les gaz d'échappement pour régénérer le catalyseur accumulateur (2) par une masse déterminée, maintenue constante, de carburant dans les gaz d'échappement en amont du catalyseur accumulateur NOₓ (2) et
la sonde de gaz d'échappement (4) influence la durée de la phase d'accumulation du composant NOₓ de façon à raccourcir cette phase d'accumulation si vers la fin de la phase de régénération, la sonde de gaz d'échappement (4) ne signale pas une modification suffisante de la concentration d'un composant des gaz d'échappement ou
on prolonge la phase d'accumulation si la sonde des gaz d'échappement (4) signale de façon anticipée la variation de la concentration du composant des gaz d'échappement.
